# EUROPÄISCHE PATENTSCHRIFT

(11) **EP 0 515 449 B1**
(45) Veröffentlichungstag und Bekanntmachung des Hinweises auf die Patenterteilung: **30.11.1994**
(21) Anmeldenummer: 91903878.6
(22) Anmeldetag: 20.02.1991
(51) Int. Cl.: B24C 5/04, B05B 7/14, B08B 3/02, B26F 3/00

(54) **VORRICHTUNG ZUM SCHNEIDEN UND REINIGEN VON GEGENSTÄNDEN MITTELS EINES WASSER-ABRASIVMITTEL-GEMISCHES BEI HOHEM UMGEBUNGSDRUCK**
DEVICE FOR CUTTING AND CLEANING OBJECTS USING A WATER/ABRASIVE MIXTURE AT HIGH PRESSURE
DISPOSITIF DE COUPE ET DE NETTOYAGE D'OBJETS AU MOYEN D'UN MELANGE D'EAU ET D'UN PRODUIT ABRASIF SOUS UNE HAUTE PRESSION ENVIRONNANTE

(30) Priorität: 23.02.1990 DE 4005691
(43) Veröffentlichungstag der Anmeldung: 02.12.1992
(73) Patentinhaber: GKSS-FORSCHUNGSZENTRUM GEESTHACHT GMBH, D-21502 Geesthacht (DE)
(72) Erfinder: DOMANN, Hannes, D-2054 Geesthacht (DE)
(74) Vertreter: Niedmers, Ole, Dipl.-Phys.
(86) Internationale Anmeldenummer: DE9100131
(87) Internationale Veröffentlichungsnummer: WO9112930

(56) Entgegenhaltungen:
- EP-A- 0 221 236
- US-A- 2 290 979
- US-A- 4 449 332
- US-A- 4 478 368
- US-A- 4 648 215
- US-A- 4 817 874
- US-A- 4 934 111
- US-A- 4 951 429

## Beschreibung

Die Erfindung betrifft eine Vorrichtung zum Schneiden und Reinigen von Gegenständen sowie zum gezielten Materialabtrag mittels eines unter Hochdruck befindlichen, eine Mischkammer von einem in einer Wassereintrittsdüse ausgebildeten Einlaß zu einem Auslaß durchquerenden Wasserstrahls, dem ein Abrasivmittel in der Mischkammer durch Einbringen in den Wasserstrahl zugeführt wird, wobei die Mischkammer durch eine zur Eintrittsdüsenachse axiale Bohrung in einem Mischkammerkörper gebildet wird, die wassereintrittsdüsenseitig durch die Wassereintrittsdüse begrenzt wird.

Eine Vorrichtung dieser Art ist bekannt (EP-A-0 221 236; US-A-2 290 979).

Sowohl die bekannte Vorrichtung als auch andere bekannte Vorrichtungen gleicher Art sind grundsätzlich für einen Umgebungsdruck von 1 bar (atmosphärischer Normaldruck) optimiert. Bei verschiedenen Anwendungen der Vorrichtung muß unter erhöhtem Umgebungsdruck gearbeitet werden, was den erheblichen Nachteil mit sich bringt, daß die Schneid-, Reinigungs- und Abtragsleistung der Vorrichtung erheblich abfällt, was seine Ursache im wesentlichen in der Aufweitung des Wasserstrahls nach Austritt aus der Wassereintrittsdüse, d.h. im Bereich der Mischung zwischen Wasser und Abrasivmittel hat. Hinzu kommt, daß bei erhöhtem Umgebungsdruck eine Zunahme der mitgeförderten Luftmasse durch den Ansaugvorgang des Abrasivmittels festgestellt wurde, was ebenfalls die Leistung der Vorrichtung nachteilig beeinflußt.

Es sei erwähnt, daß diesem gravierenden Problem bisher im Stand der Technik keine nennenswerte Aufmerksamkeit geschenkt wurde mit der folge, daß auch keine Wege zur Lösung dieses Problems vorgeschlagen wurden.

Es ist Aufgabe der vorliegenden Erfindung eine Vorrichtung zu schaffen, die bei hohem Umgebungsdruck arbeitet und die dabei gegenüber der Leistung bei normalem Umgebungsdruck im wesentlichen keine signifikante Einbuße erfährt, wobei die Vorrichtung gegenüber bekannten Vorrichtungen für normalen Umgebungsdruck nicht komplizierter im Aufbau sein soll und ebenfalls zu gleichen Kosten wie bekannte Vorrichtungen, die unter Normaldruckbedingungen arbeiten, herstellbar sein soll.

Gelöst wird die Aufgabe gemäß der Erfindung dadurch, daß die Bohrung der Mischkammer und die Wassereintrittsdüse zylindrisch ausgebildet sind und gleichen Durchmesser haben, wobei die Wassereintrittsdüse teilweise in die Bohrung der Mischkammer hineinsteht.

Im Gegensatz zu unter Normaldruck arbeitenden bekannten Vorrichtungen, bei denen die Mischkammer verhältnismäßig großvolumig ausgebildet ist und im wesentlichen durch einen Gehäusekörper, der im Inneren die Mischkammer einschließt, gebildet wird, ist bei der erfindungsgemäßen Vorrichtung lediglich eine zur Wassereintrittsdüsenachse axiale Bohrung vorgesehen, die als Mischkammer definierten Durchmessers und definierter axialer Länge ausgebildet werden kann. Da die Strahlaufweitung des in die Mischkammer eintretenden Wasserstrahles proportional zum Umgebungsdruck ansteigt, ist es wegen des daraus sich ergebenden Reflektionsverhaltens des Wasserstrahlmantels mit einfachen Mitteln erfindungsgemäß möglich, über einen definierten Druckbereich vorbestimmter Größe eine optimale Einlaufgeometrie zu schaffen, die mit einfachen Mitteln unmittelbar dem vorherrschenden Druck angepaßt ist, d.h. durch vorbestimmte axiale Länge und/oder vorbestimmten Durchmesser der Bohrung.

Eine wesentliche Schwierigkeit bei Vorrichtungen dieser Art besteht darin, die auf vorangehend beschriebene Art gewonnene hohe Schneidleistung der Vorrichtung auch bei hohem Umgebungsdruck nicht dadurch wieder zunichte zu machen, daß Leistungsverluste durch fertigungstoleranzenbedingte Achsfehler zwischen Eintrittsdüsenachse und Austrittsdüsenachse bzw. Auslaßachse im Mischkammerkörper auftreten. Fertigungsfehler und/oder Montagefehler können dabei einen ganz erheblichen Einfluß auf die Leistung der Vorrichtung ausüben, wenn sie kumulieren, mit der Folge, daß die Leistung signifikant abfällt. Um Ausrichtfehler zwischen der Eintrittsdüsenachse und der Auslaufachse auf einfache Weise auszugleichen, steht die Wassereintrittsdüse wenigstens teilweise in die Mischkammer hinein.

Gemäß einer vorteilhaften Ausgestaltung der Erfindung wird der Mischkammerkörper in einem Körperhalter aufgenommen, der auf der einen Seite mit einem Anschlußstück zum Anschluß an eine Hochdruckwasserquelle und auf der anderen Seite mit einer Anschlagmutter in Verbindung steht. Diese Ausgestaltung der Vorrichtung ermöglicht es vorteilhafterweise den Mischkammerkörper, entsprechend den Druckbedingungen in der Umgebung der Vorrichtung, schnell auszuwechseln, da der Mischkammerkörper praktisch als Einsatz mit äußerlich gleicher Geometrie und unterschiedlichen Bohrungsgrößen leicht und schnell ausgetauscht werden kann.

Dazu ist es vorteilhaft, die Verbindungen mittels Gewindeverbindungen auszubilden, die einerseits eine selbsttätige Achsjustierung zwischen Anschlußstück und damit der Eintrittsdüse einerseits und andererseits zwischen dem Mischkammerkörper und somit der Austrittsdüsenachse bzw. der Mischkammerkörperachse ermöglichen. Hinzu kommt noch, daß Gewindeverbindungen dieser Art verhältnismäßig schnell und damit ohne Werkzeug gelöst bzw. festgesetzt werden können.

Grundsätzlich kann die eigentliche Austrittsdüse wegen ihrer besonderen Anforderungen an ihre Härte gesondert von Mischkammerkörpern ausgebildet sein. Es ist jedoch aus Gründen beispielsweise der vereinfachten Lagerhaltung einerseits und einer vereinfachten Fertigung und damit einer Kostenersparniß andererseits vorteilhaft, den Mischkammerkörper in seiner Verlängerung einstückig mit der Austrittsdüse auszubilden.

Bedingt dadurch, daß die Wassereintrittsdüse als gesondertes Teil in der Regel im unteren Teil des Anschlußstückes sitzt und dort lediglich zwischen dem Anschußstück und dem Mischkammerkörper eingeklemmt wird, kann es vorteilhaft sein, daß der im wesentlichen zylindrisch ausgebildete Mischkammerkörper mit seitlichem Spiel in der im wesentlichen zylindrisch ausgebildeten Bohrung des Körperhalters aufgenommen wird, um so Toleranzen im Sitz der Wassereintrittsdüse im Anschlußstück ohne Einschränkung der Leistung der Vorrichtung auszugleichen, da es im wesentlichen darauf ankommt, eine axiale Ausrichtung zwischen Eintrittsdüsenachse und Austrittsdüsenachse zu erreichen.

Ein weiterer Vorteil bei einstückig ausgebildetem Mischkammerkörper mit der Austrittsdüse ist die üblicherweise gute Übereinstimmung der Achsen der Mischkammerbohrung und der Austrittsdüsenbohrung, die sich aus dem Fertigungsprozeß ergibt. Bei paßgenauer Ausführung der Wasserdüse in der Mischkammerbohrung ergibt sich so automatisch eine exakte Ausrichtung der Wasserdüsenachse zur Austrittsdüsenachse.

Die Fertigungstoleranzen des Körperhalters haben keinerlei Einfluß auf die Ausrichtung der Achsen.

Bei einer anderen vorteilhaften Ausgestaltung der Vorrichtung wird in der Anschlagmutter eine gesonderte Buchseneinrichtung aufgenommen, die eine Bohrung zur Aufnahme einer zum Mischkammerkörper gesonderten Austrittsdüse aufweist. Bei dieser Ausgestaltung kann beispielsweise der Mischkammerkörper aus nicht so hochwertigem Werkstoff wie die Austrittsdüse als einfacher zylindrischer Körper hergestellt werden, während die Austrittsdüse durch die Anschlagmutter, in der Buchseneinrichtung fixiert sitzend, in axialer Ausrichtung Stirnfläche an Stirnfläche an den Mischkammerkörper gedrückt wird.

Um Achsfehler zwischen der Achse des Mischkammerkörpers und der Achse der Austrittsdüse bei getrennter Ausbildung ausgleichen zu können, ist es vorteilhaft, daß die Bohrungsachse der Bohrung zur Buchseneinrichtungsachse exzentrisch ausgebildet ist.

Um insbesondere bei der vorangehend beschriebenen Ausgestaltung der Vorrichtung einen sicheren Sitz der Austrittsdüse relativ zum Mischkammerkörper zu erreichen, ist die Anschlagmutter mit einer mit einem Durchgangsloch versehenen Überwurfmutter verschlossen, wobei durch das Durchgangsloch das freie Ende der Austrittsdüse hindurchsteht und zwischen Überwurfmutter und Buchseneinrichtung ein Anschlagring, der fest mit der Austrittsdüse verbunden ist, eingeschlossen wird.

Die axiale Länge der Mischkammer liegt vorteilhafterweise im Bereich zwischen 2-4 mm.

Der Abrasivmitteleinlaß ist vorteilhafterweise durch den Mischkammerkörper hindurch in die Mischkammer eingeführt, so daß die vorangehend beschriebene Geometrie der als Bohrung ausgebildeten Mischkammer im Mischkammerkörper im wesentlichen nicht gestört wird.

Es ist dabei vorteilhaft, den Abrasivmitteleinlaß durch ein Abrasivmittelrohr auszubilden, das in den Abrasivmitteleinlaß auswechselbar eingesetzt wird. Der Abrasivmitteleinlaß ist zur eigentlichen Mischkammer hin vorzugsweise konisch verjüngt ausgebildet, so daß eine Abrasivmitteleinlaßöffnung in den Mischkammerkörper hinein mit definierter Größe festgelegt werden kann.

Um diese Größe je nach Einsatzart der Vorrichtung variieren zu können, weist das Abrasivmittelrohr ein Außengewinde auf, das in ein entsprechendes, im Mischkammerkörper und/oder im Körperhalter ausgebildetes Innengewinde eingreift, so daß auf einfache Weise sehr schnell Abrasivmittelrohre unterschiedlicher Geometrien eingesetzt werden können.

Um die Eintrittsgeometrie des Wasser-Abrasivmittel-Gemisches in den Auslaß der Austrittsdüse bzw. den Mischkammerkörper nochmals den veränderten Bedingungen bei höherem Umgebungsdruck besser anpassen zu können, ist vorteilhafterweise die Mischkammer an ihrem zum Auslaß für das Wasser-Abrasivmittel-Gemisch weisenden Ende trichterförmig verjüngt ausgebildet.

Wie schon erwähnt, steht die Austrittsdüse aufgrund der auf sie wirkenden hohen mechanischen Einflüsse durch das Wasser-Abrasivmittel-Gemisch unter sehr hoher mechanischer Beanspruchung. Aus diesem Grunde ist, wie allgemein üblich, die Austrittsdüse aus geeignetem Hartstoff hergestellt. Es kann aber auch sinnvoll und damit vorteilhaft sein, ebenfalls den Mischkammerkörper aus dem gleichen Hartstoff auszubilden, wenn beispielsweise der Mischkammerkörper und die Außtrittsdüse einstückig hergestellt werden, wobei dann der erhöhte Materialaufwand für den Mischkammerkörper vergleichsweise in den Hintergrund tritt gegenüber den Herstellungskosten gesonderter Mischkammerkörper aus gesondertem Werkstoff.

Zur Beeinflussung der Strahlgeometrie an der Austrittsdüse sowie des Abriebverhaltens der Austrittsdüsenbohrung ist vorteilhafterweise eine zusätzliche Fluidzugabeeinrichtung im Austrittsdüsenbereich vorgesehen. Dabei kann diese Zugabe über eine oder mehrere Fluidkanäle senkrecht oder unter einem spitzen Winkel in Strahlrichtung zur Austrittsdüsenbohrung erfolgen oder über eine ringförmige Zugabegeometrie. Bei Verwendung einer nicht einstückig mit dem Mischkammerkörper ausgebildeten Abrasivdüse kann dieses vorzugsweise an der Teilungsstelle erfolgen.

Dabei kann durch die Fluidart und den Fluiddruck unterschiedliches Strahlverhalten erreicht werden. In der hier beschriebenen Vorrichtung kann neben der vorzugsweise trockenen Abrasivmittelzugabe, bestehend aus Abrasivmaterial und Luft oder Gas, auch die Nasszugabe, bestehend aus Wasser und Abrasivmaterial, zur Anwendung kommen. Der Druckbereich, in dem die Abrasivmittelzugabe vorteilhafterweise arbeitet, darf zwischen 1 und ca. 300 bar liegen.

Die Erfindung wird nun unter Bezugnahme auf die nachfolgenden schematischen Zeichnungen anhand zweier Ausführungsbeispiele beschrieben. Darin zeigen:
- Fig. 1: im Schnitt einer erste Ausführungsform der Vorrichtung und
- Fig. 2: im Schnitt eine zweite Ausführungsform der Vorrichtung.

Die Vorrichtung 10 besteht im wesentlichen aus einem Mischkammerkörper 120 sowie einem sogenannten Anschlußstück 121, das an einer freien Seite mit einer hier nicht dargestellten Druckleitung auf bekannte Weise verbunden ist. Das Anschlußstück 121 weist ein im wesentlichen zentral hindurchführendes Durchgangsloch auf, durch daß das über die nicht dargestellte Druckleitung herangeführte Wasser entsprechend dem Pfeil 15 hindurchgeht. Am unteren, der Mischkammer 12 zugewandten Ende des Anschlußstückes 121 ist ein Düseneinsatz vorgesehen, der beispielsweise die aus einem Hartwerkstoff wie Saphir oder dergleichen hergestellte Wassereintrittsdüse 17 umfaßt. Der Düseneinsatz sitzt bei den hier beschriebenen Ausführungsformen der Vorrichtung 10 in einem am unteren Ende, bezogen auf die Figuren, ausgebildeten konischen Sitz im Anschlußstück 121. Der Düseneinsatz weist ein durch diesen im wesentlichen zentral hindurchgehendes Durchgangsloch auf, wobei das eine Ende des Durchgangsloches, das zur Mischkammer 12 hinweist, einen Einlaß 13 des Wassers bzw. Wasserstrahls 15 in die Mischkammer 12 bildet.

Der Mischkammerkörper 120 ist im wesentlichen rotationssymmetrisch in Form eines Zylinders ausgebildet. Dabei wird die eigentliche Mischkammer 12 durch eine zur Eintrittsdüsenachse 18 axiale Bohrung gebildet, die wassereintrittsdüsenseitig 19 durch die Wassereintrittsdüse 17 begrenzt wird. Die Wassereintrittsdüse 17 steht dabei in die Mischkammer hinein, wobei sich die Wassereintrittsdüse 17 mit einem flanschartigen Kragen 170 auf der oberen Begrenzungsfläche 123 des Mischkammerkörpers 120 aufstützt.

Die axiale Länge 122 der Mischkammer 12 liegt im Bereich von 2-8 mm, vorzugsweise im Bereich von 2-4 mm, wobei beispielsweise Kammerdurchmesser von 2-8 mm vorteilhaft sind.

In die als Bohrung ausgebildete Mischkammer 12 wird das Abrasivmittel 160 in den vom Einlaß 13 zu einem Auslaß 14, der hier im Mischkammerkörper 120 ausgebildet ist, die Mischkammer 12 durchquerenden Wasserstrahl 15 auf bekannte Weise eingegeben.

Die Wassereintrittsdüsenachse 18 und somit die des Wasserstrahls 15 muß, um eine optimale Energieübertragung des Wasserstrahls 15 auf das Abrasivmittel 160 sicherzustellen, hochgenau axial zur Austrittsdüsenachse 24 bzw. zur Mischkammerkörperachse 124 ausgerichtet sein.

Der Mischkammerkörper 120 wird in einem Körperhalter 25 aufgenommen. Dieser wird auf seiner einen Seite 250 mit dem Anschlußstück 121 und auf der anderen Seite 151 mit einer Anschlagmutter 32 über dort jeweils ausgebildete Gewindeverbindungen 252, 253 verbunden. Der Mischkammerkörper 120 selbst ist im wesentlichen zylindrisch ausgebildet. Die im Körperhalter 25 durchlaufende Bohrung 254 ist ebenfalls im wesentlichen zylindrisch ausgebildet und ist derart bemessen, daß der Mischkammerkörper 120 in ihr mit radialem Spiel aufgenommen wird.

Bei der in Fig. 1 dargestellten Ausgestaltung der Vorrichtung 10 ist der Mischkammerkörper 120 einstückig mit der Austrittsdüse 21 ausgebildet, und zwar in der Verlängerung der nach Außen weisenden Verlängerung des Mischkammerkörpers 120. Die Anschlagmutter 32, die in ihrer Innenbohrung 33 einen Rezeß 34 aufweist, schließt den Mischkammerkörper 120, der an dieser Stelle entsprechend im Durchmesser verjüngt ausgebildet ist, haltend ein. Die Innenbohrung 33 hat einen größeren Durchmesser als der Durchmesser der als Verlängerung im Mischkammerkörper 120 ausgebildeten Austrittsdüse 21, wobei der Durchmesser derart bemessen ist, daß die Austrittsdüse 21 mit Spiel durch die Innenbohrung 33 hindurchtritt.

Im unteren Teil der Austrittsdüse 21 kann ein Fluidkanal 212 oder mehrere Fluidkanäle vorhanden sein, die rechtwinklig oder unter spitzem Winkel (hier unter 45°) zur Austrittsdüsenachse 24 verlaufen. Die Fluidkanäle stehen über einen Ringspalt 321 mit einem Fluidzugabeanschluß 36 in Verbindung. Ein Dichtringpaar 320 realisiert den Druckabschluß gegenüber der Umgebung.

Bei der in Fig. 2 dargestellten Ausführungsform der Vorrichtung 10 ist der Mischkammerkörper 120 getrennt von der Austrittsdüse 21 ausgebildet. In der dortigen Anschlagmutter 32 wird eine gesonderte Buchseneinrichtung 28 aufgenommen. Die Buchseneinrichtung 28 weist eine Bohrung 29 zum Durchtritt bzw. zur Aufnahme der Austrittsdüse 21 auf. Die Bohrungsachse 30 der Bohrung 29 kann zur Buchseneinrichtungsachse 31 exzentrisch ausgebildet sein, so daß Fehlertoleranzen aller Komponenten der Vorrichtung derart ausgeglichen werden können, daß eine axiale Ausrichtung der Eintrittsdüsenachse 18, der Mischkammerkörperachse 124 und der Austrittsdüsenachse 24 erreicht wird und ein axialer Fehler zu null geht.

Die Anschlagmutter 32 weist bei der Ausführungsform gemäß Fig. 2 an ihrem nach außen weisenden Ende ein Außengewinde 35 auf, auf dem eine mit einem Durchgangsloch 38 versehene Überwurfmutter 40 sitzt. Der Durchmesser des Durchgangsloches 38 ist so bemessen, daß die Austrittsdüse 21 mit Spiel durch das Durchgangsloch 38 hindurchragt. Mittels Anschlagring 39 wird die Austrittsdüse 21 in der Buchseneinrichtung 28 bzw. im Anschlagring 39 gehalten und mit seiner einen ebenen Begrenzungsfläche 210 gegen die untere Begrenzungsfläche 125 des Mischkammerkörpers 120 gedrückt und in dieser Stellung fixiert. Wie eingangs erwähnt, wird über einen Abrasivmitteleinlaß 16 in die Mischkammer 12 hinein das Abrasivmittel gefördert. Der Abrasivmitteleinlaß 16 wird durch ein darin einsetzbares Abrasivmittelrohr 161 gebildet, das ein Außengewinde 162 aufweist. Das Außengewinde 162 greift in ein entsprechendes Innengewinde 225 ein, das entweder im Mischkammerkörper 120 und/oder im Körperhalter 25 ausgebildet sein kann. Der Abrasivmitteleinlaß 16 ist zur Mischkammer 12 hin konisch verjüngt ausgebildet, womit einerseits unter Einschluß eines Dichtungsringes ein dichtender Abschluß zwischen Mischkammer 12 und der Umgebung geschaffen wird und andererseits definierte Öffnungsdurchmesser im Abrasivmittelrohr entsprechend der gewünschten Abrasivmittelförderrate vorgesehen werden können. Das Abrasivmittelrohr 161 kann auf diese Weise sehr schnell ausgewechselt werden und den geforderten Bedingungen entsprechend ausgewählt werden.

Durch einen entsprechend gewählten Anschlagring 39 kann ein definierter Abstand zwischen der Mischkammerkörperunterkante 210 und der Oberkante der Austrittsdüse 21 eingestellt werden. Über den dadurch entstehenden ringförmigen Spalt kann eine gezielte Fluidzugabe erfolgen. Die Fluidzuführung erfolgt über eine geeignete Bohrung in der Anschlagmutter.

| Bezugszeichenliste | | | |
|---|---|---|---|
| | | 253 | Gewinde |
| 10 | Vorrichtung | 254 | Bohrung |
| 11 | Wasser-Abrasivmittel-Gemisch | 255 | Innengewinde |
| 12 | Mischkammer | 26 | Mischkammerinnenwand |
| 120 | Mischkammerkörper | | |
| 121 | Anschlußstück | 28 | Buchseneinrichtung |
| 122 | axiale Länge | | |
| 123 | obere Begrenzungsfläche | 29 | Bohrung |
| 124 | Mischkammerkörperachse | 30 | Bohrungsachse |
| 125 | untere Begrenzungsfläche | 31 | Buchseneinrichtungsachse |
| 126 | Mischkammerkörperbohrung | | |
| 13 | Einlaß (Wassereintrittsdüse) | 32 | Anschlagmutter |
| 14 | Auslaß (Austrittsdüse bzw. Mischkammerkörper) | 320 | Dichtringe |
| | | 321 | Ringkanal |
| 15 | Wasserstrahl | 33 | Innenbohrung |
| 16 | Abrasivmitteleinlaß | 34 | Rezeß |
| 160 | Abrasivmittel | 35 | Außengewinde |
| 161 | Abrasivmittelrohr | 36 | Fluidzugabeanschluß |
| 162 | Außengewinde | | |
| 163 | Abrasivmitteleinlaßachse | 37 | |
| 17 | Wassereintrittsdüse | 38 | Durchgangsloch |
| 170 | flanschartiger Kragen | 39 | Anschlagring |
| 18 | Eintrittsdüsenachse | 40 | Überwurfmutter |
| 19 | Wassereintrittsdüsenseite | | |
| 20 | Austrittsdüsenbohrung | | |
| 21 | Austrittsdüse | | |
| 210 | Begrenzungsfläche | | |
| 212 | Fluidkanal | | |
| 22 | trichterförmige Ausbildung | | |
| 23 | Düsenöffnung | | |
| 24 | Austrittsdüsenachse | | |
| 25 | Körperhalter | | |
| 250 | Seite | | |
| 251 | Seite | | |
| 252 | Gewinde | | |

## Patentansprüche

1. Vorrichtung zum Scheiden und Reinigen von Gegenständen sowie zum gezielten Materialabtrag mittels eines unter Hochdruck befindlichen, eine Mischkammer (12) von einem in einer Wassereintrittsdüse (17) ausgebildeten Einlaß (13) zu einem Auslaß durchquerenden Wasserstrahls (15), dem ein Abrasivmittel (160) in der Mischkammer (12) durch Einbringen in den Wasserstrahl (15) zugeführt wird, wobei die Mischkammer (12) durch eine zur Eintrittsdüsenachse (18) axiale Bohrung in einem Mischkammerkörper (120) gebildet wird, die wassereintrittsdüsenseitig (19) durch die Wassereintrittsdüse (17) begrenzt wird, dadurch gekennzeichnet, daß die Bohrung der Mischkammer (12) und die Wassereintrittsdüse (17) zylindrisch ausgebildet sind und gleichen Durchmesser haben, wobei die Wassereintrittsdüse (17) teilweise in die Bohrung der Mischkammer (12) hineinsteht.

2. Vorrichtung nach Anspruch 1, dadurch gekennzeichnet, daß der Mischkammerkörper (120) in einem Körperhalter (25) aufgenommen wird, der auf der einen Seite (250) mit einem Anschlußstück (121) zum Anschluß an eine Hochdruckwasserquelle und auf der anderen Seite (251) mit einer Anschlagmutter (32) in Verbindung steht.

3. Vorrichtung nach Anspruch 2, dadurch gekennzeichnet, daß die Verbindungen Gewindeverbindungen (252, 253) sind.

4. Vorrichtung nach einem oder mehreren der Ansprüche 1 bis 3, dadurch gekennzeichnet, daß der Mischkammerkörper (120) in seiner Verlängerung einstückig mit der Austrittsdüse (21) ausgebildet ist.

5. Vorrichtung nach einem oder mehreren der Ansprüche 2 bis 4, dadurch gekennzeichnet, daß der im wesentlichen zylindrisch ausgebildete Mischkammerkörper (120) mit seitlichem Spiel in der im wesentlichen zylindrisch ausgebildeten Bohrung (254) des Körperhalters (25) aufgenommen wird.

6. Vorrichtung nach einem oder mehreren der Ansprüche 2 bis 5, dadurch gekennzeichnet, daß in der Anschlagmutter (32) eine Buchseneinrichtung (28) aufgenommen wird, die eine Bohrung (29) zur Aufnahme der Austrittsdüse (21) aufweist.

7. Vorrichtung nach Anspruch 6, dadurch gekennzeichnet, daß die Bohrungsachse (30) der Bohrung (29) zur Buchseneinrichtungsachse (31) exzentrisch ausgebildet ist.

8. Vorrichtung nach einem oder mehreren der Ansprüche 2 bis 7, dadurch gekennzeichnet, daß die Anschlagmutter (32) mit einer mit einem Durchgangsloch versehenen Überwurfmutter (40) verschlossen ist.

9. Vorrichtung nach einem oder mehreren der Ansprüche 1 bis 8, dadurch gekennzeichnet, daß die axiale Länge (122) der Mischkammer (12) im Bereich von 2-4 mm liegt.

10. Vorrichtung nach einem oder mehreren der Ansprüche 1 bis 9, dadurch gekennzeichnet, daß ein Abrasivmitteleinlaß (16) durch den Mischkammerkörper (120) hindurch in die Mischkammer (12) führt.

11. Vorrichtung nach Anspruch 10, dadurch gekennzeichnet, daß der Abrasivmitteleinlaß (16) durch ein in diesen einsetzbares Abrasivmittelrohr (161) gebildet wird.

12. Vorrichtung nach einem oder beiden der Ansprüche 10 oder 11, dadurch gekennzeichnet, daß der Abrasivmitteleinlaß (16) zur Mischkammer (12) hin konisch verjüngt ausgebildet ist.

13. Vorrichtung nach einem oder beiden der Ansprüche 11 oder 12, dadurch gekennzeichnet, daß das Abrasivmittelrohr (161) ein Außengewinde (162) aufweist, das in ein entsprechendes, im Mischkammerkörper (120) und/oder im Körperhalter (25) ausgebildetes Innengewinde (255) eingreift.

14. Vorrichtung nach einem oder mehreren der Ansprüche 1 bis 13, dadurch gekennzeichnet, daß die Mischkammer (12) an ihrem zum Auslaß (14) für das Wasser-Abrasivmittel-Gemisch (12) weisenden Ende trichterförmig verjüngt ausgebildet ist.

15. Vorrichtung nach einem oder mehreren der Ansprüche 1 bis 4, dadurch gekennzeichnet, daß der Mischkammerkörper (120) aus Hartstoff besteht.

16. Vorrichtung nach einem oder mehreren der Ansprüche 1 bis 15, dadurch gekennzeichnet, daß im Mischkammerkörper (120) oder in der Austrittsdüse (21) in Richtung des Wasserstrahls (15) unterhalb des Abrasivmitteleinlasses (16) wenigstens ein Fluidkanal (212) vorgesehen ist, der in die Austrittsdüsenbohrung (20) mündet.

17. Vorrichtung nach Anspruch 16, dadurch gekennzeichnet, daß um den Mischkammerkörper (120) oder die Austrittsdüse (21) ein Ringkanal (321) ausgebildet ist, in den einerseits der Fluidkanal (212) und andererseits ein Fluidzugabeanschluß (36) mündet, wobei der Ringkanal (321) beidseitig durch Dichtringe (320) gegenüber dem Mischkammerkörper (120) oder der Austrittsdüse (21) abgedichtet ist.

18. Vorrichtung nach einem oder mehreren der Ansprüche 4 bis 16, dadurch gekennzeichnet, daß zwischen der unteren Begrenzungsfläche (125) des Mischkammerkörpers (120) und der gegenüberliegenden Begrenzungsfläche (210) der Austrittsdüse (21) ein Spalt vorbestimmter Breite für die Zufuhr von Fluid vorgesehen ist, in den einerseits ein Fluidzugabeanschluß (36) mündet und er andererseits in die Mischkammerkörperbohrung (126) und/oder die Austrittsdüsenbohrung (20) mündet.

## Claims

1. An apparatus for cutting and cleaning objects and for the controlled removal of material by means of a high-pressure water jet (15) traversing a mixing chamber (12) from an inlet (13) constructed in a water inlet nozzle (17) and passing to an outlet and to which jet an abrasive agent (160) is added in the mixing chamber (12) by being incorporated into the water jet (15), the mixing chamber (12) being formed by an, in relation to the axis (18) of the inlet jet, axial bore in a mixing chamber body (120), defined at the water inlet jet end (19) by the water inlet jet (17), characterised in that the bore in the mixing chamber (12) and the water inlet jet (17) are of cylindrical construction and are of the same diameter, the water inlet jet (17) projecting partially into the bore in the mixing chamber (12).

2. An apparatus according to claim 1, characterised in that the mixing chamber body (120) is housed in a body holder (25) connected on one side (250) to a connecting piece (121) for connection to a high-pressure water source and on the other side (251) to an abutment nut (32).

3. An apparatus according to claim 2, characterised in that the connections are scewthreaded connections (252, 253).

4. An apparatus according to one or more of claims 1 to 3, characterised in that the mixing chamber body (120) is in its extension constructed in one piece with the outlet jet (21).

5. An apparatus according to one or more of claims 2 to 4, characterised in that the substantially cylindrical mixing chamber body (120) is housed with lateral clearance in the substantially cylindrical bore (254) in the body holder (25).

6. An apparatus according to one or more of claims 2 to 5, characterised in that there is accommodated in the abutment nut (32) a bush arrangement (28) comprising a bore (29) to accommodate the outlet jet (21).

7. An apparatus according to claim 6, characterised in that the axis (30) of the bore (29) is constructed so that it is eccentric in relation to the axis (31) of the bush arrangement.

8. An apparatus according to one or more of claims 2 to 7, characterised in that the abutment nut (32) is closed by as cap nut (40) in which there is a through bore.

9. An apparatus according to one or more of claims 1 to 8, characterised in that the axial length (122) of the mixing chamber (12) is in the range from 2 to 4 mm.

10. An apparatus according to one or more of claims 1 to 9, characterised in that an abrasive medium inlet (16) leads through the mixing chamber body (120) into the mixing chamber (12).

11. An apparatus according to claim 10, characterised in that the abrasive medium inlet (16) is constituted by an abrasive medium tube (161) which can be inserted into it.

12. An apparatus according to one or both of claims 10 or 11, characterised in that the abrasive medium inlet (16) is constructed so that it tapers conically towards the mixing chamber (12).

13. An apparatus according to one or both of claims 11 or 12, characterised in that the abrasive medium tube (161) has an external screwthread (162) which engages a corresponding internal screwthread (255) constructed in the mixing chamber body (120) and/or in the body holder (25).

14. An apparatus according to one or more of claims 1 to 13, characterised in that the mixing chamber (12) is, at its end which is towards the outlet (14) for the mixture (12) of water and abrasive medium, constructed so that it tapers like a funnel.

15. An apparatus according to one or more of claims 1 to 4, characterised in that the mixing chamber body (120) consists of a mechanically resistant material.

16. An apparatus according to one or more of claims 1 to 15, characterised in that in the mixing chamber body (120) or in the outlet jet (21) in the direction of the water jet (15) there is under the abrasive medium inlet (16) at least one fluid passage (212) which opens out into the outlet jet bore (20).

17. An apparatus according to claim 16, characterised in that there is constructed around the mixing chamber body (120) or the outlet jet (21) an annular passage (321) into which discharges on the one hand the fluid channel (212) and on the other a fluid adding connection (36), the annular passage (321) being sealed on both sides by gaskets (320) in respect of the mixing chamber body (120) or the outlet jet (21).

18. An apparatus according to one or more of claims 4 to 16, characterised in that between the lower boundary surface (125) of the mixing chamber body (120) and the oppositely disposed boundary surface (210) of the outlet jet (21) there is a gap of predetermined width for the supply of fluid and into which on the one hand a fluid adding connection (36) discharges and which on the other discharges into the mixing chamber bore (126) and/or the outlet jet bore (20).

## Revendications

1. Dispositif de découpage et de nettoyage d'objets et d'enlèvement ciblé de matière à l'aide d'un jet d'eau (15), à une haute pression, qui traverse une chambre de mélange (12) depuis une admission (13) ménagée dans une buse d'entrée d'eau (17) et une sortie et auquel un agent abrasif (160) situé dans la chambre de mélange (12) est ajouté au moyen de son introduction dans le jet d'eau (15), la chambre de mélange (12) étant formée par un perçage, qui est coaxial à l'axe (18) de la buse d'entrée et est ménagé dans un corps (120) de la chambre de mélange et qui est limité, du côté (19) de la buse d'entrée d'eau, par cette buse d'entrée d'eau (17), caractérisé en ce que le perçage de la chambre de mélange (12) et la buse d'entrée d'eau (17) sont réalisés avec une forme cylindrique et possèdent un diamètre identique, la buse d'entrée d'eau (17) pénétrant partiellement dans la chambre de mélange (12).

2. Dispositif selon la revendication 1, caractérisé en ce que le corps (120) de la chambre de mélange est logé dans un dispositif (25) de retenue de ce corps, qui est relié d'un côté (250) à un élément de raccordement (121) servant à réaliser le raccordement à une source à haute pression, et de l'autre côté (251), à un écrou de butée (32).

3. Dispositif selon la revendication 2, caractérisé en ce que les liaisons sont des liaisons filetées (252,253).

4. Dispositif selon une ou plusieurs des revendications 1 à 3, caractérisé en ce que le prolongement du corps (120) de la chambre de mélange est réalisé d'un seul tenant avec la buse de sortie (21).

5. Dispositif selon une ou plusieurs des revendications 2 à 4, caractérisé en ce que le corps (120) de la chambre de mélange, qui est réalisé avec une forme sensiblement cylindrique, est logé avec un jeu latéral dans le perçage (254) de forme sensiblement cylindrique du dispositif (25) de retenue du corps.

6. Dispositif selon une ou plusieurs des revendications 2 à 5, caractérisé en ce que dans l'écrou de butée (32) est logé un dispositif à douille (28), qui possède un perçage (29) servant à loger la buse de sortie (21).

7. Dispositif selon la revendication 6, caractérisé en ce que l'axe (30) du perçage (29) est disposé d'une manière excentrée par rapport à l'axe (31) du dispositif à douille.

8. Dispositif selon une ou plusieurs des revendications 2 à 7, caractérisé en ce que l'écrou de butée (32) est fermé par un écrou-raccord (40) possédant un trou traversant.

9. Dispositif selon une ou plusieurs des revendications 1 à 8, caractérisé en ce que la longueur axiale (122) de la chambre de mélange (12) se situe dans la gamme de 2-4 mm.

10. Dispositif selon une ou plusieurs des revendications 1 à 9, caractérisé en ce qu'une entrée (16) pour l'agent abrasif débouche dans la chambre de mélange (12) en traversant le corps (120) de la chambre de mélange.

11. Dispositif selon la revendication 10, caractérisé en ce que l'entrée (16) pour l'agent abrasif est formée par un tube (161) de passage de l'agent abrasif, qui pénètre dans cette entrée.

12. Dispositif selon une ou plusieurs des revendications 10 ou 11, caractérisé en ce que l'entrée (16) pour l'agent abrasif est agencée avec une configuration se rétrécissant avec une forme conique en direction de la chambre de mélange (12).

13. Dispositif selon l'une des revendications 11 ou 12 ou selon ces deux revendications, caractérisé en ce que le tube (161) de passage de l'agent abrasif possède un filetage extérieur (162), qui s'engage dans un taraudage correspondant (255) formé dans le corps (120) de la chambre de mélange et/ou dans le dispositif (25) de retenue du corps.

14. Dispositif selon une ou plusieurs des revendications 1 à 13, caractérisé en ce que la chambre de mélange (12) est réalisée avec une configuration qui se rétrécit en forme d'entonnoir en direction de son extrémité tournée vers la sortie (14) pour le mélange eau-agent abrasif (12).

15. Dispositif selon une ou plusieurs des revendications 1 à 4, caractérisé en ce que le corps (120) de la chambre de mélange est réalisé en un matériau dur.

16. Dispositif selon une ou plusieurs des revendications 1 à 15, caractérisé en ce que dans le corps (120) de la chambre de mélange ou dans la buse de sortie (21) est prévu, en direction du jet d'eau (15) et au-dessous de l'entrée (16) de l'agent abrasif, au moins un canal (212) de circulation du fluide, qui débouche dans le perçage (20) de la buse de sortie.

17. Dispositif selon la revendication 16, caractérisé en ce qu'autour du corps (120) de la chambre de mélange ou autour de la buse de sortie (21) est disposé un canal annulaire (321), dans lequel débouchent d'une part le canal (212) de circulation du fluide et d'autre part un raccord (36) d'arrivée du fluide, le canal annulaire (321) étant fermé de façon étanche, des deux côtés, par des bagues d'étanchéité (320) vis-à-vis du corps (120) de la chambre de mélange ou de la buse de sortie (21).

18. Dispositif selon une ou plusieurs des revendications 4 à 16, caractérisé en ce qu'entre la surface limite inférieure (125) du corps (120) de la chambre de mélange et la surface limite opposée (210) de la buse de sortie (21) est prévue une fente possédant une largeur prédéterminée, pour l'amenée du fluide, fente dans laquelle d'une part débouche un raccord (36) pour l'amenée du fluide et qui, d'autre part, débouche dans le perçage (126) du corps de la chambre de mélange et/ou dans le perçage (20) de la buse de sortie.
